# FASCICULE DE BREVET EUROPEEN

(11) **EP 3 008 719 B1**
(45) Date de publication et mention de la délivrance du brevet: **04.05.2022**
(21) Numéro de dépôt: 14736902.9
(22) Date de dépôt: 13.06.2014
(51) Int. Cl.: G09F 7/18

(54) **TABLEAU COMPORTANT UN SUPPORT D'AFFICHAGE ET DES MOYENS D'ACCROCHAGE MURAL**
PLATTE MIT ANZEIGEMEDIUM UND WANDAUFHÄNGUNGSVORRICHTUNG
PANEL COMPRISING A DISPLAY MEDIUM AND WALL-HANGING MEANS

(30) Priorité: 13.06.2013 FR 1355514
(43) Date de publication de la demande: 20.04.2016
(73) Titulaire: Prismaflex International, 69610 Haute-Rivoire (FR)
(72) Inventeur: DELMOTTE, Jean-Philippe, F-69280 Marcy l'Etoile (FR)
(74) Mandataire: Cabinet Laurent & Charras
(86) Numéro de dépôt international: PCT/FR2014/051453
(87) Numéro de publication internationale: WO 2014/199099

(56) Documents cités:
- EP-A2- 1 619 646
- EP-A2- 1 619 646
- JP-A- S55 146 794
- JP-A- S55 146 794
- JP-A- 2011 180 320
- JP-A- 2011 180 320
- JP-U- S56 113 369
- JP-U- S56 113 369

## Description

### DOMAINE TECHNIQUE

L'invention se rapporte au domaine des tableaux, affiches, posters ou analogues comportant un support d'affichage. L'invention permet ainsi la visualisation d'une image ou encore d'un décor reproduit au niveau d'une face endroit du support d'affichage.

L'invention vise plus particulièrement la combinaison d'un support d'affichage avec des moyens d'accrochage mural. Elle concerne en outre une conception et une géométrie particulière des moyens d'accrochage mural permettant de limiter le conditionnement d'un tel tableau en vue de son transport et/ou de son stockage qui peut être réalisé notamment à plat.

### ETAT DE LA TECHNIQUE ANTERIEUR

Il existe de nombreux types de moyens d'accrochage mural destinés à permettre la suspension du support d'affichage contre une paroi murale. Cependant, de tels moyens d'accrochage mural présentent soit une faible épaisseur et ne permettent alors pas de décaler le support d'affichage par rapport à la paroi murale, soit une épaisseur importante mais génèrent alors un encombrement important au niveau de la face envers du tableau, ce qui engendre des contraintes de conditionnement et de stockage de tels tableaux. Le document JP2011180320 décrit un support d'affichage muni de moyens d'accrochage mural représentatif de l'art antérieur.

Ainsi, le but de l'invention est de fournir un tableau et des moyens d'accrochage présentant une épaisseur minimale, de façon à limiter l'encombrement d'un tel tableau lors de son transport et/ou de son stockage et permettant néanmoins de générer un décalage entre le support d'affichage et la paroi murale.

Un autre objectif est de fournir des tableaux d'ores et déjà pré-équipés des moyens d'accrochage mural permettant également de rigidifier le support d'affichage. L'utilisateur n'a alors qu'à exercer une opération manuelle de mise en forme du moyen d'accrochage solidaire de la face envers du support d'affichage pour en augmenter sa rigidité en flexion et/ou torsion.

### EXPOSE DE L'INVENTION

L'invention concerne donc un tableau comportant un support d'affichage permettant la visualisation d'une image au niveau d'une face endroit du support et des moyens d'accrochage mural agencés au niveau d'une face envers du support où les moyens d'accrochage mural comportent au moins un profilé plan apte à se replier sur lui-même pour former un profilé tubulaire rigide, l'une des faces du profilé étant solidarisée de façon non réversible avec la face envers du support, le profilé plan comportant une première lisière longiligne munie de premiers moyens de solidarisation, ces premiers moyens de solidarisation étant aptes à coopérer de façon continue sur toute la longueur du profilé plan avec des seconds moyens de solidarisation complémentaires et permettant de réaliser un maintien en position du profilé plan dans une position pliée en forme de profilé tubulaire rigide, le profilé plan comportant au moins une ouverture destinée à permettre l'introduction d'un crochet de suspension à l'intérieur du volume du profilé tubulaire, et le profilé plan comportant deux rainures parallèles destinées à faciliter le pliage sous forme de profilé tubulaire du profilé, lesdites rainures étant agencées au niveau des arêtes du profilé tubulaire une fois le profilé replié.

Autrement dit, lors du transport et du stockage d'un tel tableau, le profilé plan est agencé dans une position dépliée plane, garantissant ainsi un encombrement minimal au niveau de la face envers du support d'affichage.

Une fois le tableau acheté par l'utilisateur final, et prêt à être positionné sur une paroi, le profilé plan est alors replié manuellement sur lui-même par l'utilisateur pour former un profilé tubulaire rigide. Une des deux lisières longilignes du profilé plan est alors rapprochée d'une autre partie du profilé et des moyens de solidarisation complémentaires permettent d'immobiliser de façon continue la première lisière longiligne du profilé par rapport à l'autre partie du profilé. Le profilé plan est alors maintenu dans une position pliée en forme de profilé tubulaire rigide.

Par ailleurs, une fois le profilé tubulaire mis en forme, la rigidité en flexion et en torsion du support d'affichage est augmentée de façon significative et permet de réaliser une surface plane rigidifiée à partir d'un support d'affichage formé dans un matériau flexible et/ou de faible épaisseur.

Un tel profilé tubulaire rigide peut ainsi épouser différentes formes fermées, lorsque la première lisière longiligne coopère avec la seconde lisière longiligne du profilé plan, ou semi-fermées, lorsque la première lisière longiligne coopère avec une portion interne du profilé plan.

Selon un premier mode de réalisation, les seconds moyens de solidarisation complémentaires peuvent être agencés au niveau d'une seconde lisière longiligne du profilé plan.

Ainsi, les deux lisières du profilé plan coopèrent l'une avec l'autre de façon continue sur toute leur longueur pour former le profilé tubulaire rigide. En outre, un tel profilé tubulaire peut se présenter sous différentes formes telles un prisme à base triangulaire, carrée, rectangle, trapézoïdale, hexagonale ou toute autre forme polygonale.

Selon un second mode de réalisation, les seconds moyens de solidarisation complémentaires peuvent être agencés au niveau d'une portion interne du profilé plan.

Dans ce cas, un tel profilé tubulaire rigide peut se présenter sous différentes formes et notamment comporter une section transversale en forme de P, c'est-à-dire formant un prisme à base triangulaire, carrée, rectangle avec une face de largeur supérieure aux autres faces de façon à augmenter la surface de contact avec le support d'affichage. Cette face de plus grande largeur correspond en effet à la face du profilé destinée à être solidarisée de façon non réversible avec la face envers du support.

Par ailleurs, les moyens de solidarisation complémentaires peuvent également se présenter sous différentes formes et notamment être de type réversible ou non réversible.

Ainsi, selon un premier mode de réalisation, les moyens de solidarisation complémentaires peuvent comporter des moyens d'encliquetage.

Dans ce cas, la première lisière longiligne du profilé plan comporte une excroissance munie de dents ou de bourrelets. La seconde lisière longiligne ou la portion interne du profilé comporte quant à elle une gorge formant un rétrécissement à l'intérieur duquel l'excroissance peut être insérée par un déplacement en translation vers le fond de la gorge du profilé. L'introduction de l'excroissance à l'intérieur de la gorge provoque une déformation élastique de la gorge et un blocage en position de l'excroissance une fois arrivée dans sa position encliquetée.

Selon un second mode de réalisation, les moyens de solidarisation complémentaires peuvent comporter deux bandes auto-agrippantes munies respectivement de boucles et de crochets.

Un tel agencement permet alors une solidarisation réversible de la première lisière longiligne avec la seconde lisière longiligne ou avec la portion interne du profilé. Les bandes auto-agrippantes munies de boucles et de crochets comportent sur leur face envers une portion autocollante coopérant respectivement avec, d'une part, la première lisière longiligne et avec, d'autre part, la seconde lisière longiligne ou la portion interne du profilé.

Selon un troisième mode de réalisation, les moyens de solidarisation complémentaires peuvent comporter un intermédiaire de collage.

Dans ce cas, la solidarisation entre, d'une part, la première lisière longiligne et , d'autre part, la seconde lisière longiligne ou la portion interne du profilé, peut être de type non réversible. Un film anti-adhérant est alors positionné sur l'intermédiaire de collage lors du transport du tableau. Un tel film est retiré par l'utilisateur au moment du pliage du profilé plan.

Selon l'invention, le profilé plan comporte deux rainures parallèles destinées à faciliter le pliage sous forme de profilé tubulaire rigide, de telles rainures étant agencées au niveau des arrêtes du profilé tubulaire une fois le profilé replié.

De telles rainures génèrent en effet des restrictions d'épaisseur dans le matériau formant le profilé plan et facilite ainsi son pliage suivant des lignes destinées à former les arrêtes du profilé tubulaire. De telles rainures sont avantageusement directement obtenues lors du procédé de fabrication du profilé plan, notamment par extrusion. Cependant, dans d'autres variantes, de telles rainures peuvent également être obtenues par un procédé d'enlèvement de matière, tel que de l'usinage notamment.

Selon l'invention, le profilé plan comporte au moins une ouverture destinée à permettre l'introduction d'un crochet de suspension à l'intérieur du volume du prisme.

Le profilé tubulaire assure alors la liaison mécanique entre le crochet de suspension et le support d'affichage. Une telle ouverture peut notamment présenter une forme oblongue et être réalisée à l'emporte-pièce une fois le profilé plan extrudé.

Selon un mode de réalisation particulier, la face du profilé tubulaire solidarisée de façon non réversible avec la face envers du support peut comporter un intermédiaire de collage.

En d'autres termes, le profilé plan est collé directement sur la face envers du support au niveau d'une face du prisme ou au niveau d'une face de plus grande largeur du profilé tubulaire rigide. Ainsi, lorsque le profilé plan est replié, seule cette face reste solidaire et parallèle au plan défini par le support d'affichage.

Avantageusement, le support d'affichage peut être formé par une plaque transparente, l'image étant directement imprimée sur la face envers de la plaque transparente.

Une telle plaque peut notamment être réalisée dans un matériau tel que du polyméthacrylate de méthyle (PMMA), garantissant à la fois une bonne transparence et une rigidité compatible avec l'utilisation en tant que tableau de support d'affichage. Un fond blanc peut également être rapporté une fois l'image imprimée sur le support d'affichage pour améliorer le rendu des couleurs visibles au niveau de la face endroit. Une telle plaque peut en outre être décorée par impression, gravure ou tout autre type de décor.

En pratique, le profilé plan peut être réalisé dans un matériau choisi parmi le groupe comportant le polyéthylène (PE), le polychlorure de vinyle (PVC), le polytéréphtalate d'éthylène (PET), le polyamide (PA), le polystyrène (PS), l'acier et le bois.

### DESCRIPTION SOMMAIRE DES FIGURES

La manière de réaliser l'invention ainsi que les avantages qui en découlent, ressortiront bien de la description du mode de réalisation qui suit, donné à titre indicatif mais non limitatif, à l'appui des figures dans lesquelles :
- La figure 1 est une vue en perspective d'un tableau conforme à l'invention comportant un profilé plan agencé dans une position dépliée ;
- La figure 2 est une vue en perspective d'un profilé plan formant un moyen d'accrochage mural, conformément à l'invention ;
- La figure 3 est une vue en perspective d'un tableau équipé d'un profilé plan agencé dans une position repliée, conformément à l'invention ;
- Les figures 4 à 6 sont des vues en coupe transversale représentant les différentes positions, à savoir dépliée, intermédiaire et repliée, d'une première variante de profilé plan ;
- Les figures 7 et 8 sont des vues en coupe transversale représentant les différentes positions, à savoir dépliée et repliée, d'une seconde variante de profilé plan ;
- La figure 9 est une vue de côté d'un tableau conforme à l'invention ;
- Les figures 10 et 11 sont des vues en coupe transversale représentant deux autres variantes de profilés plans agencés en position repliée.

### DESCRIPTION DETAILLEE DE L'INVENTION

Comme déjà évoqué, l'invention concerne un tableau **1** comportant un support d'affichage **2** sur lequel une image peut être visualisée au niveau d'une face endroit **3** du support. Par ailleurs, un tel tableau **1** comporte également des moyens d'accrochage mural **4** agencés au niveau d'une face envers **5** du support d'affichage.

Tels que représentés à la figure 2, les moyens d'accrochage mural sont formés par un profilé plan **6** apte à se replier sur lui-même. Un tel profilé plan **6** est solidarisé avec la face envers **5** du tableau **2** de façon non réversible au niveau d'une face **10** du profilé plan **6.**

Un tel profilé plan **6** est donc apte à se replier pour faire correspondre deux lisières longilignes **20** et **21** comportant des moyens de solidarisation complémentaires.

Tel que représenté à la figure 3, le profilé plan **6** peut être replié de façon à former un profilé tubulairc rigide **7** tel un prisme à base triangulaire en faisant coopérer les deux lisières **20** et **21.** Seule la face **10** du prisme est alors maintenue en contact avec la face envers **5** du support d'affichage **2.** Bien entendu, un tel profilé tubulaire rigide **7** peut se présenter sous d'autres formes telles un prisme à base carrée, rectangle, trapézoïdale, hexagonale ou toute autre forme polygonale.

Par ailleurs, et tel que représenté, un tel profilé tubulaire **7** comporte au moins une ouverture **25** destinée à permettre l'introduction de l'extrémité d'un crochet de suspension à l'intérieur du volume défini par le profilé tubulaire **7.**

Tel que représenté à la figure 4, le profilé plan **6** est solidarisé avec le support d'affichage **2** au moyen d'un intermédiaire de collage **17** rapporté au niveau de la face **10** destiné à coopérer de façon non réversible avec la face envers **5** du support d'affichage. Par ailleurs, un tel profilé plan **6** comporte deux rainures parallèles **15** et **16** destinées à faciliter l'opération de pliage du profilé plan **6.** Dans cette première variante, les lisières longilignes **20** et **21** du profilé plan **6** comportent quant à elles des moyens de solidarisation complémentaires **22** et **23** représentés sous la forme de moyens d'encliquetage.

Tel que représenté à la figure 5, le pliage du profilé plan **6** est obtenu en rabattant les deux lisières longilignes **20** et **21** en regard l'une de l'autre. Seule la face **10** du profilé tubulaire reste alors agencée parallèle par rapport à la face envers **5** du support d'affichage **2.**

Tel que représenté à la figure 6, une fois le profilé plan **6** replié, celui-ci forme un profilé tubulaire dont les arrêtes **35, 36** sont obtenues par pliage au niveau des rainures **15, 16.** La troisième arrête **37** est quant à elle formée par la solidarisation entre les première et seconde lisières longilignes **20, 21.** Une excroissance du moyen de solidarisation **23** pénètre ainsi à l'intérieur d'une gorge du moyen de solidarisation complémentaire **22** lors de la rotation des deux faces du profilés plan 6 autours des arêtes **35, 36.**

Tel que représenté aux figures 7 et 8, selon une seconde variante, le profilé plan **106** peut être replié de façon à former un profilé tubulaire rigide **107** en faisant coopérer la première lisière **120** avec une portion interne **121** du profilé plan **106.** Un tel agencement permet alors d'augmenter la largeur de la face **110** du prisme destinée à être maintenue en contact avec la face envers **5** du support d'affichage **2.**

Un tel profilé tubulaire rigide **107** peut également se présenter sous d'autres formes telles un prisme à base carrée, rectangle, trapézoïdale, hexagonale ou toute autre forme polygonale.

Dans cette seconde variante, c'est donc la première lisière longiligne **120** et la portion interne **121** du profilé plan **106** qui comportent des moyens de solidarisation complémentaires **122** et **123** représentés sous la forme de moyens d'encliquetage.

Tel que représenté à la figure 8, le pliage du profilé plan **106** est obtenu en rabattant la première lisière longiligne **120** en regard de la portion interne **121** du profilé plan **106.** Par ailleurs, un tel profilé plan **106** comporte deux rainures parallèles **115** et **116** destinées à faciliter l'opération de pliage du profilé plan **106.**

Le profilé plan **106** est, comme précédemment, solidarisé avec le support d'affichage **2** au moyen d'un intermédiaire de collage **117** rapporté au niveau de la face **110** de largeur supérieure à celles des deux autres faces du prisme formé par le profilé tubulaire rigide **107.**

Tel que représenté à la figure 9, deux profilés tubulaires **7** coopèrent avec la face envers du support d'affichage **2.** Le profilé tubulaire supérieur coopère également avec un crochet de suspension **8** permettant de maintenir le tableau à une hauteur prédéterminée par rapport au sol. De tels profilés tubulaires **7** permettent également de définir un décalage par rapport à la paroi murale **9** et de positionner le support d'affichage 2 parallèlement par rapport à cette paroi **9.**

Tel que représenté à la figure 10, et selon une troisième variante, les moyens de solidarisation complémentaires **32** et **33** sont formés par des bandes auto agrippantes respectivement munies de boucles et de crochets.

De tels moyens de solidarisation complémentaires **32** et **33** permettent alors une solidarisation réversible entre les deux lisières longitudinales du profilé plan pour permettre de former le profilé tubulaire **37.**

Tel que représenté à la figure 11, et selon une quatrième variante, les moyens de solidarisation complémentaires **42** et **43** sont formés par deux surfaces planes agencées en regard. Un intermédiaire de collage **54** est par ailleurs rapporté entre les deux surfaces planes pour les maintenir sensiblement au contact l'une de l'autre.

De tels moyens de solidarisation complémentaires **42** et **43** permettent alors une solidarisation irréversible entre les deux lisières longitudinales du profilé plan pour permettre de former le profilé tubulaire **47.**

Il ressort de ce qui précède qu'un tableau conforme à l'invention présente de multiples avantages, notamment :
- il permet un conditionnement et un stockage avec un encombrement minimum ;
- il permet de commercialiser un tableau pré-équipé de moyens d'accrochage mural ;
- il forme un ensemble rigide et plan peu déformable en torsion et flexion ;
- il permet de générer un décalage de plusieurs centimètres en étant agencé de façon parallèle par rapport à la paroi murale.

## Revendications

1. Tableau (1) comportant un support d'affichage (2) permettant la visualisation d'une image au niveau d'une face endroit (3) du support (2) et des moyens d'accrochage mural (4) agencés au niveau d'une face envers (5) du support (2), où les moyens d'accrochage mural (4) comportent au moins un profilé plan (6, 106) apte à se replier sur lui-même pour former un profilé tubulaire rigide (7, 107), l'une des faces (10, 110) du profilé tubulaire (7, 107) étant solidarisée de façon non réversible avec ladite face envers (5) du support (2), le profilé plan (6, 106) comportant une première lisière longiligne (20, 120) munie de premiers moyens de solidarisation (23, 33, 43, 123), lesdits premiers moyens de solidarisation (23, 33, 43, 123) étant aptes à coopérer de façon continue sur toute la longueur dudit profilé plan (6, 106) avec des seconds moyens de solidarisation complémentaires (22, 32, 42, 122) et permettant de réaliser un maintien en position du profilé plan (6, 106) dans une position pliée en forme de profilé tubulaire rigide (7, 107), **caractérisé en ce que** le profilé plan (6) comporte au moins une ouverture (25) destinée à permettre l'introduction d'un crochet de suspension (8) à l'intérieur du volume du profilé tubulaire (7), et **en ce que** le profilé plan (6, 106) comporte deux rainures parallèles (15, 16, 115, 116) destinées à faciliter le pliage sous forme de profilé tubulaire (7, 107) du profilé (6, 106), lesdites rainures (15, 16, 115, 116) étant agencées au niveau des arêtes (35, 36) du profilé tubulaire (7, 107) une fois le profilé (6, 106) replié.

2. Tableau selon la revendication 1, **caractérisé en ce que** lesdits seconds moyens de solidarisation complémentaires (22, 32, 42) sont agencés au niveau d'une seconde lisière longiligne (21, 121) dudit profilé plan (6).

3. Tableau selon la revendication 1, **caractérisé en ce que** lesdits seconds moyens de solidarisation complémentaires (122) sont agencés au niveau d'une portion interne (121) dudit profilé plan (106).

4. Tableau selon la revendication 1, **caractérisé en ce que** les moyens de solidarisation complémentaires (22, 122) et (23, 123) comportent des moyens d'encliquetage.

5. Tableau selon la revendication 1, **caractérisé en ce que** les moyens de solidarisation complémentaires (32) et (33) comportent deux bandes auto agrippantes munies respectivement de boucles et de crochets.

6. Tableau selon la revendication 1, **caractérisé en ce que** les moyens de solidarisation complémentaires (42) et (43) comportent un intermédiaire de collage (54).

7. Tableau selon la revendication 1, **caractérisé en ce que** ladite face (10) du profilé tubulaire (7) solidarisée de façon non réversible avec ladite face envers (5) du support (2) comporte un intermédiaire de collage (17).

8. Tableau selon la revendication 1, **caractérisé en ce que** ledit support d'affichage (2) est formé par une plaque transparente, l'image étant directement imprimée sur la face envers (5) de ladite plaque transparente.

9. Tableau selon la revendication 1, **caractérisé en ce que** le profilé plan (6) est réalisé dans un matériau choisi parmi le groupe comportant le polyéthylène (PE), le polychlorure de vinyle (PVC), le polytéréphtalate d'éthylène (PET), le polyamide (PA), le polystyrène (PS), l'acier et le bois.

## Patentansprüche

1. Platte (1) mit einem Anzeigemedium (2), das die Anzeige eines Bildes auf einer Vorderseite (3) des Mediums (2) ermöglicht und mit Wandaufhängungsvorrichtungen (4), angeordnet auf der Rückseite (5) des Mediums (2), wobei die Wandaufhängungsvorrichtungen (4) mindestens ein ebenes Profil (6, 106) enthalten, das zusammengebogen werden kann, um ein starres, röhrenförmiges Profil (7, 107) zu bilden, eine der Seiten (10, 110) des röhrenförmigen Profils (7, 107) ist dabei in nicht reversibler Art und Weise an der erwähnten Rückseite (5) des Mediums (2) befestigt, das ebene Profil (6, 106) enthält eine erste längliche Kante (20, 120), versehen mit ersten Befestigungsmittel (23, 33, 43, 123), diese ersten Befestigungsmittel (23, 33, 43, 123) sind in der Lage kontinuierlich, über die gesamte Länge des erwähnten ebenen Profils (6, 106) hinweg mit zweiten, komplementären Befestigungsmitteln (22, 32, 42, 122) zu kooperieren und machen es möglich, dass das ebene Profil (6, 106) in einer gebogenen Position, in Form des starren, röhrenförmigen Profils (7, 107) gehalten werden kann, **dadurch gekennzeichnet, dass** das ebene Profil (6) mindestens eine Öffnung (25) enthält, durch die ein Aufhängehaken (8) innen im Raum des röhrenförmigen Profils (7) eingeführt werden kann und dadurch, dass das ebene Profil (6, 106) zwei parallele Rillen (15, 16, 115, 116) enthält, die das Biegen des Profils (6, 106) in Form des röhrenförmigen Profils (7, 107) erleichtern, diese Rillen (15, 16, 115, 116) sind in Höhe der Stege (35, 36) des röhrenförmigen Profils (7, 107) vorgesehen, sobald das Profil (6, 106) gebogen ist.

2. Platte nach Anspruch 1, **dadurch gekennzeichnet, dass** diese zweiten, komplementären Befestigungsmittel (22, 32, 42) in Höhe einer zweiten länglichen Kante (21, 121) dieses ebenen Profils (6) vorgesehen sind.

3. Platte nach Anspruch 1, **dadurch gekennzeichnet, dass** diese zweiten, komplementären Befestigungsmittel (122) in Höhe eines Innenabschnitts (121) dieses ebenen Profils (106) vorgesehen sind.

4. Platte nach Anspruch 1, **dadurch gekennzeichnet, dass** diese komplementären Befestigungsmittel (22, 122) und (23, 123) Einrastmittel enthalten.

5. Platte nach Anspruch 1, **dadurch gekennzeichnet, dass** diese komplementären Befestigungsmittel (32) und (33) zwei selbsthaftende Streifen enthält, die jeweils mit Schlaufen und Haken versehen sind.

6. Platte nach Anspruch 1, **dadurch gekennzeichnet, dass** diese komplementären Befestigungsmittel (42) und (43) eine Klebe-Zwischenschicht (54) enthalten.

7. Platte nach Anspruch 1, **dadurch gekennzeichnet, dass** diese Seite (10) des röhrenförmigen Profils (7), die nicht reversibel an dieser Rückseite (5) des Mediums (2) befestigt ist, eine Klebe-Zwischenschicht (17) enthält.

8. Platte nach Anspruch 1, **dadurch gekennzeichnet, dass** dieses Anzeigemedium (2) durch eine transparente Platte gebildet wird, das Bild ist dabei direkt auf der Rückseite (5) dieser transparenten Platte aufgedruckt.

9. Platte nach Anspruch 1, **dadurch gekennzeichnet, dass** dieses ebene Profil (6) ausgeführt wird aus einem Material, ausgesucht aus der Gruppe zu der Polyethylen (PE), Polyvinylchlorid (PVC), Ethylenpolyterephtalat (PET), Polyamid (PA), Polystyrol (PS), Stahl und Holz. gehören.

## Claims

1. A panel (1) comprising a display support (2) enabling an image to be displayed on a front face (3) of the support (2) and wall hanging means (4) disposed on a rear face (5) of the support (2), wherein the wall hanging means (4) comprise at least one planar profiled section (6, 106) which is capable of being folded over on itself to form a rigid tubular profiled section (7, 107), one of the faces (10, 110) of the tubular profiled section (7, 107) being non-reversibly secured to said rear face (5) of the support (2), the planar profiled section (6, 106) comprising a first elongated edge (20, 120) provided with first securing means (23, 33, 43, 123), said first securing means (23, 33, 43, 123) being capable of cooperating continuously with complementary second securing means (22, 32, 42, 122) along the entire length of said planar profiled section (6, 106) and enabling the planar profiled section (6, 106) to be held in position in a folded position which is in the shape of the rigid tubular profiled section (7, 107), **characterized in that** the planar profiled section (6) comprises at least one opening (25) intended to enable a hanging hook (8) to be introduced into the interior of the volume of the tubular profiled section (7), and **in that** the planar profiled section (6, 106) comprises two parallel grooves (15, 16, 115, 116) which are intended to facilitate folding of the profiled section (6, 106) into the shape of the tubular profiled section (7, 107), said grooves (15, 16, 115, 116) being disposed at the ridges (35, 36) of the tubular profiled section (7, 107) once the profiled section (6, 106) has been folded.

2. The panel as claimed in claim 1, **characterized in that** said complementary second securing means (22, 32, 42) are disposed at a second elongated edge (21, 121) of said planar profiled section (6).

3. The panel as claimed in claim 1, **characterized in that** said complementary second securing means (122) are disposed at an internal portion (121) of said planar profiled section (106).

4. The panel as claimed in claim 1, **characterized in that** the complementary securing means (22, 122) and (23, 123) comprise snap-fitting means.

5. The panel as claimed in claim 1, **characterized in that** the complementary securing means (32) and (33) comprise two hook and loop strips respectively provided with hooks and loops.

6. The panel as claimed in claim 1, **characterized in that** the complementary securing means (42) and (43) comprise a bonding agent (54).

7. The panel as claimed in claim 1, **characterized in that** said face (10) of the tubular profiled section (7) which is non-reversibly secured to said rear face (5) of the support (2) comprises a bonding agent (17).

8. The panel as claimed in claim 1, **characterized in that** said display support (2) is formed by a transparent plate, the image being printed directly onto the rear face (5) of said transparent plate.

9. The panel as claimed in claim 1, **characterized in that** the planar profiled section (6) is produced from a material selected from the group comprising polyethylene (PE), polyvinyl chloride (PVC), polyethylene terephthalate (PET), polyamide (PA), polystyrene (PS), steel and wood.
